# EUROPÄISCHE PATENTSCHRIFT

(11) **EP 0 567 739 B1**
(45) Veröffentlichungstag und Bekanntmachung des Hinweises auf die Patenterteilung: **25.09.1996**
(21) Anmeldenummer: 93103177.7
(22) Anmeldetag: 27.02.1993
(51) Int. Cl.: F21V 21/30

(54) **Leuchte mit einer Drehverstellvorrichtung**
Lighting apparatus having a mounting for rotation adjustment
Dispositif d'éclairage avec mécanismes de réglage en rotation

(30) Priorität: 28.04.1992 DE 4213824
(43) Veröffentlichungstag der Anmeldung: 03.11.1993
(73) Patentinhaber: ERCO Leuchten GmbH, D-58505 Lüdenscheid (DE)
(72) Erfinder: Holscher, Knud, DK-2830 Virum (DK)
(74) Vertreter: Patentanwälte Ostriga & Sonnet

(56) Entgegenhaltungen:
- DE-A- 4 004 499
- US-A- 4 527 224
- US-A- 4 930 057

## Beschreibung

Die Erfindung betrifft eine Leuchte entsprechend dem Oberbegriff des Patentanspruchs 1. Derartige Leuchten, in deren Halterung eine Drehverstellvorrichtung eingegliedert ist, sind durch die US-A-4 930 057 bekanntgeworden. Es handelt sich hierbei um eine Drehverstellvorrichtungen mit ebenen Drehgelenken, welche häufig eine Umfangsverstellung von nahezu 360° gestatten. Wenn eine Leuchtenhalterung zwei derartige Drehverstellvorrichtungen mit senkrecht zueinander angeordneten Drehebenen aufweist, kann die von der Leuchtenhalterung getragene Lampenfassungsarmatur raumgelenkig orientiert werden.

Leuchten der erfindungsgemäßen Gattung können mit ihrer Halterung beispielsweise an Stromschienen-Adaptern, an Punktauslässen oder an Tragkonstruktionen, wie z.B. an Raumfachwerkteilen, befestigt sein.

Leuchten stellen inzwischen technisch aufwendige, aus verschiedenen gegeneinander austauschbaren Modulen bestehende Leuchtensysteme dar, welche an die Drehverstellvorrichtungen der Leuchtenhalterung besonders hohe Ansprüche mechanischer Festigkeit stellen, welche die bislang üblichen Drehverstellvorrichtungen zumeist nicht erfüllen können.

Ausgehend von der eingangs beschriebenen, durch die US-A-4 930 057 bekannt gewordenen Leuchte, liegt der Erfindung die Aufgabe zugrunde, deren Halterung, insbesondere deren Drehverstellvorrichtung, so zu verbessern, daß diese große Lastmomente schwerer Leuchtensysteme unter genauer Einhaltung der gewählten Verstellposition sicher aufnehmen können.

Diese Aufgabe wird entsprechend dem Kennzeichenteil des Patentanspruchs 1 gelöst.

Entsprechend der Erfindung wird im Zusammenspiel eines ersten und eines zweiten nabenförmigen Mittelteils sowie eines Halterungsarms, der die mit den Form-oder Kraftschlußmitteln zusammenwirkenden Form-oder Kraftschlußmittel trägt, ein streifenförmiges Kreisbahnelement mittels mindestens eines Distanzstückes so weit von der Drehachse weg nach außen gehalten und dabei ein so großer Hebelarm gebildet, der es ermöglicht, große Lastmomente asymmetrisch aufgebauter Leuchtensysteme sicher abzufangen. Hierbei ist das mit den Kraft- oder Formschlußmitteln des streifenförmigen Kreisbahnelements zusammenwirkende Kraft- oder Formschlußmittel des anderen Drehverstellteils in gleichem Maße von der Drehachse weg nach außen versetzt.

Die erfindungsgemäßen Kreisbahnelemente können sich - je nach Anwendungsfall - entweder über den gesamten Kreisumfang, also den Vollkreis, oder nur über einen Teilumfang, d.h. über einen Teilkreis, erstrecken.

In weiterer Ausgestaltung der Erfindung kann das Kreisbahnelement eine ebene Kreisbahn dadurch aufweisen, daß das Kreisbahnelement zumindest Teil einer Kreisringscheibe mit mindestens einer die Kraft- oder Formschlußmittel tragenden Kreisringfläche ist.

Entsprechend der Erfindung können die Formschlußmittel so gestaltet sein, daß das Kreisbahnelement eine Verzahnung aufweist, in welche mindestens ein Gegenzahn des anderen Drehverstellteils dreharretierend eingreifen kann. Zu dieser erfindungsgemäßen LöSung kann auch eine Ausführungsform gehören, bei welcher der jeweilige Gegenzahn Teil eines sich auf der Verzahnung des Kreisbahnelementes abwälzenden Verstellzahnritzels ist. Dieses Verstellzahnritzel ist zweckmäßig, bedingt durch die Zahngeometrie, selbsthemmend ausgebildet. Vorteilhaft ist es jedenfalls, wenn das Kreisbahnelement auf seiner gesamten Umfangslänge eine Verzahnung aufweist.

In zusätzlicher vorteilhafter Ausgestaltung der Erfindung bildet das Kreisbahnelement, vorzugsweise auf seiner gesamten Umfangslänge, eine Bremsfläche, gegen welche mindestens ein Gegenbremselement des anderen Drehverstellteils dreharretierend anpreßbar ist. Bei jener Ausführungsform könnte das Gegenbremselement etwa zangenförmig am Kreisbahnelement verklemmbar sein.

Die Gestaltung des Distanzstückes kann etwa speichen- oder scheibenradartig sein. Dabei kann sich das Distanzstück je nach Anwendungsfall mit seiner speichen- oder scheibenradartigen Gestaltung entweder über einen Vollkreis oder nur über einen Kreissektor hinweg erstrecken. Für den Fall eines Kreissektors hätte das Kreisbahnelement eine segmentbogenartige Form.

Auch ist es in weiterer Ausgestaltung der Erfindung möglich, daß das Distanzstück von einem zugleich die Drehachse definierenden Leuchtengehäuseteil, z.B. von einem Transformatorgehäuse, gebildet ist.

Die erfindungsgemäße Leuchte ist besonders dazu geeignet, leicht und genau reproduzierbar eingestellt zu werden. Hierzu trägt das Kreisbahnelement erfindungsgemäß eine Skala, während das andere Drehverstellteil einen mit der Skala kooperierenden Zeiger bildet.

In den Zeichnungen sind bevorzugte Ausführungsbeispiele entsprechend der Erfindung dargestellt, es zeigt,
Fig. 1 die Seitenansicht einer Leuchte in einer ersten Ausführungsform,
Fig. 2 die Leuchte gemäß Fig. 1 in einer um 90^{o} verschwenkten Seitenansicht,
Fig. 3 aus Fig. 2 eine vergrößerte Detaildarstellung, aus welcher die Drehverstellvorrichtungen besonders deutlich hervorgehen,
Fig. 4 einen Vertikalschnitt entsprechend der Schnittlinie IV-IV in Fig. 3,
Fig. 5 in Anlehnung an die Darstellungsweise gemäß Fig. 1 eine andere Ausführungsform und
Fig. 6 die Ausführungsform gemäß Fig. 5 in einer um 90^{o} gewendeten Seitenansicht.

In den Zeichnungen ist jede Leuchte - unabhängig von der jeweiligen Ausführungsform - insgesamt mit der Bezugsziffer 10 versehen.

Zwischen ihrem Einspeisungsteil, einem Stromschienenadapter 11, und ihrer Lampenfassungsarmatur 12 zur Aufnahme einer nicht dargestellten Lampe, beispielsweise einer Preßkolbenlampe, befindet sich die Leuchtenhalterung 13.

In die Halterung 13 eingegliedert sind zwei Drehverstellvorrichtungen A und B.

Wie im Zusammenhang der Fig. 1-3 zu erkennen, ist der Drehverstellvorrichtung A die Drehachse y und der Drehverstellvorrichtung B die Drehachse x zugeordnet.

Mit dem Adapter 11 drehfest verbunden ist ein Drehteller 14 über sein nabenförmiges Mittelteil 15. Vom nabenförmigen Mittelteil 15 gehen radial nach außen einstückig angeformte Speichen 16 aus, welche in eine verhältnismäßig hohe Kreisringscheibe 17 übergehen, die eine relativ geringe radiale Erstreckung aufweist.

Unterseitig stellt die Kreisscheibe 17 eine Kreisringfläche 18 dar, welche eine Verzahnung 19 trägt, deren Zahnflanken sich im wesentlichen radial zur Drehachse y erstrecken.

Unter Zwischenschaltung einer Unterlegscheibe 20 und einer Tellerfeder 21 verbindet ein hohlnietartiges Bauteil 22 das raumfeste nabenförmige Mittelteil 15 und ein nabenförmiges Mittelteil 23 eines Halterungsarmes 24 nach Art eines ebenen Gelenks drehbeweglich miteinander. An sich bekannte Drehbegrenzungsmittel 25 sorgen dafür, daß ein Drehwinkel von 360^{o} in bezug auf die Drehachse y nicht überschritten werden kann.

Die Kreisringfläche 18 mit ihrer Verzahnung 19 stellt ein streifenförmiges Kreisbahnelement dar, welches durch Distanzstücke, und zwar durch die Speichen 16, weit von der Drehachse y entfernt gehalten ist. Die Kreisringfläche 18 ist mit ihrer Verzahnung 19 am Adapter 11 raumfest gehalten.

In die Verzahnung 19 der Kreisringfläche 18 greift ein Zahnritzel 30 ein, welches durch den Bund 26 eines am anderen Ende mit einem Gewinde 27 versehenen Lagerbolzens 28 gegen Axialverschiebung gesichert ist. Der Lagerbolzen 28 ist mittels einer Abflachung 29 im mittleren Bolzen-Schaftbereich in Verbindung mit einer entsprechenden Gegenfläche innerhalb der Durchgangsbohrung 31 der Lagerkonsole 32 des Halterungsarms 24 gegen Drehung gesichert.

Auf diese Weise kann das mit der Verzahnung 19 kämmende Zahnritzel 30 durch Anziehen der Rändelmutter 33 mit einer radialen Klemmfläche 34 gegen eine radiale Gegenfläche 35 der Konsole 32 gepreßt und so an einer Drehung gehindert werden. In diesem Fall ist der Halterungsarm 24 über einen sehr großen Hebelarm hinsichtlich seiner Drehung um die Drehachse y blockiert.

Die Drehverstellvorrichtung B funktioniert in grundsätzlich ähnlicher Weise wie die Drehverstellvorrichtung A. Ein Unterschied besteht darin, daß das Kreisbahnelement 36 die Innenmantelfläche eines hohlen Kreiszylinders darstellt. Analog zur Drehverstellvorrichtung A ist auch auf der Zylinderinnenmantelfläche 36 eine Verzahnung 19 vorgesehen, deren Zahnflanken sich zweckmäßig parallel zur Drehachse x erstrecken. Auch die Anordnung des Ritzels 30 mit dem Lagerbolzen 28 ist hinsichtlich Funktion und Gestaltung grundsätzlich ähnlich wie bei der Drehverstellvorrichtung B. Nur weist der Lagerbolzen 28 zu seiner Drehsicherung innerhalb der Lagerkonsole 32 keine Abflachung, sondern einen ihn in einer Radialbohrung 37 durchsetzenden Drehsicherungssplint 38 auf. Der Drehsicherungssplint 38 ist in einem Aufnahmeraum 39 der Konsole 32 lagegesichert.

Analog zur Drehverstellvorrichtung A funktioniert die Drehverstellvorrichtung B wie folgt:

Durch Anziehen der Rändelmutter 33, und mithin Festlegen des Zahnritzels 30, erfolgt eine Blockierung des Halterungsarms 40 hinsichtlich seiner Drehung um die Drehachse x.

In den Fig. 1, 5 und 6 sind noch Skalenteile S benachbart den Kreisbahnelementen 18 und 36 der Drehverstellvorrichtungen A und B angedeutet, die jeweils mit einem zeigerartigen Fortsatz 41 der betreffenden Lagerkonsole 32 kooperieren. Auf diese Weise ist eine bestimmte Einstellage der Anordnung leicht zu reproduzieren.

Die Verstellvorrichtungen A und B der Ausführungsform gemäß den Fig. 5 und 6 unterscheiden sich grundsätzlich nicht von der Ausführungsform gemäß den Fig. 1-4. Der einzige Unterschied besteht darin, daß bei der Drehverstellvorrichtung B der Fig. 1-4 Speichen 16 die Distanzstücke zwischen der Drehachse x und dem Kreisbahnelement 36 bilden. Bei der Ausführungsform gemäß den Fig. 5 und 6 hingegen stellt ein Transformatorgehäuse 42 gewissermaßen das Distanzstück dar, welches den Segmentbogen 43 von der Drehachse x distanziert. Das Transformatorgehäuse 42 definiert außerdem die Drehachse x mittels eines Drehlageransatzes 44.

Bei den Ausführungsformen gemäß den Fig. 5 und 6 übernimmt das Transformatorgehäuse 42 teilweise die Funktion der Leuchtenhalterung. Und zwar ersetzt das Transformatorgehäuse 42 den Halterungsarm 24 gemäß dem Ausführungsbeispiel der Fig. 1-3. Die dem Drehteller 14 zugeordnete Konsole 32 (s. Fig. 5) zur Halterung des Zahnritzels 30 ist daher - ebenso wie das nabenförmige Mittelteil 23 - unmittelbar am Transformatorgehäuse 42 befestigt.

## Patentansprüche

1. Leuchte mit einer eine Lampenfassungsarmatur (12) tragenden Halterung (13), in welche mindestens eine Drehverstellvorrichtung (A, B) mit zwei hauptsächlichen Drehverstellteilen (17, 32; 43, 32) eingegliedert ist, von denen eines (17; 43) relativ zum anderen Drehverstellteil (32; 32) in einer Drehebene um eine gemeinsame Drehachse (y; x) kreisbogenartig bewegbar sowie am anderen Drehverstellteil (32; 32) kraft- oder formschlüssig arretierbar ist, wobei das eine Drehverstellteil (17; 43) ein mittels mindestens eines Distanzstückes (16; 16) von der Drehachse (y; x) entfernt gehaltenes, etwa streifenförmiges Kreisbahnelement (18; 36) mit Kraft- oder Formschlußmitteln (19) bildet, die mit Kraft- oder Formschlußmitteln (30) des anderen Drehverstellteils (32; 32) zusammenwirken, dadurch gekennzeichnet,
- daß die Drehachse (y, x) gemeinsam ein erstes nabenförmiges Mittelteil (15; bei x) des einen Drehverstellteils (17; 43) und ein zu letzterem drehbewegliches zweites nabenförmiges Mittelteil (23; bei 12) des anderen Drehverstellteils (32; 32) durchsetzt;
- daß das Distanzstück (16; 16) zwischen dem ersten nabenförmigen Mittelteil (15; bei x) und dem etwa streifenförmigen Kreisbahnelement (18; 36) angeordnet ist;
- daß das zweite nabenförmige Mittelteil (23; bei 12) mit einem Halterungsarm (24; 40) versehen ist, welcher die Kraft- oder Formschlußmittel (30) des anderen Drehverstellteils (32; 32) trägt, die mit den Kraft- oder Formschlußmitteln (19) des Kreisbahnelementes (18; 36) zusammenwirken.

2. Leuchte nach Anspruch 1, dadurch gekennzeichnet, daß sich das Kreisbahnelement (18, 36) maximal über gesamten Kreisumfang erstreckt.

3. Leuchte nach Anspruch 1 oder nach Anspruch 2, dadurch gekennzeichnet, daß das Kreisbahnelement zumindest Teil einer Kreisringscheibe (17) mit mindestens einer die Kraft- oder Formschlußmittel (19) tragenden Kreisringfläche (18) ist.

4. Leuchte nach einem der Ansprüche 1 bis 3, dadurch gekennzeichnet, daß das Kreisbahnelement (18, 36) eine Verzahnung (19) aufweist, in welche mindestens ein Gegenzahn (bei 30) des anderen Drehverstellteils (24, 40) dreharretierrend eingreifen kann.

5. Leuchte nach einem der Ansprüche 1 bis 3, dadurch gekennzeichnet, daß das Kreisbahnelement eine Bremsfläche bildet, gegen welche mindestens ein Gegenbremselement des anderen Drehverstellteils dreharretierend anpreßbar ist.

6. Leuchte nach einem der Ansprüche 1 bis 5, dadurch gekennzeichnet, daß das Distanzstück etwa speichen- (16) oder scheibenartig ausgebildet ist.

7. Leuchte nach einem der Ansprüche 1 bis 5, dadurch gekennzeichnet, daß das Distanzstück von einem zugleich die Drehachse (x) definierenden Leuchtengehäuse, wie z.B. von einem Transformatorgehäuse (42), gebildet ist.

8. Leuchte nach einem der Ansprüche 1 bis 7, dadurch gekennzeichnet, daß das Kreisbahnelement (18, 36) eine Skala (S) trägt und das andere Drehverstellteil (24, 40) einen mit der Skala (S) kooperierenden Zeiger (41) bildet.

## Claims

1. Light fitting having a support (13), which carries a lampholder fixture (12) and into which is incorporated at least one rotary adjusting device (A, B) with two main rotary adjusting parts (17, 32; 43, 32), of which one (17; 43) is movable relative to the other rotary adjusting part (32; 32) in a circular arc-like manner in a plane of rotation about a common axis of rotation (y; x) and is arrestable in a force-locking or form-fit manner on the other rotary adjusting part (32; 32), the one rotary adjusting part (17; 43) forming a substantially strip-shaped circular path element (18; 36), which is held by means of at least one distance piece (16; 16) remote from the axis of rotation (y; x) and has force-locking or form-fit means (19), which cooperate with force-locking or form-fit means (30) of the other rotary adjusting part (32; 32), characterized in
- that the axis of rotation (y, x) jointly penetrates a first hub-shaped middle part (15; at x) of the one rotary adjusting part (17; 43) and a second hub-shaped middle part (23; at 12), which is rotatable relative to first hub-shaped middle part, of the other rotary adjusting part (32; 32);
- that the distance piece (16; 16) is disposed between the first hub-shaped middle part (15; at x) and the substantially strip-shaped circular path element (18; 36);
- that the second hub-shaped middle part (23; at 12) is provided with a support arm (24; 40), which carries the force-locking or form-fit means (30) of the other rotary adjusting part (32; 32) which cooperate with the force-locking or form-fit means (19) of the circular path element (18; 36).

2. Light fitting according to claim 1, characterized in that the circular path element (18, 36) extends at most over the entire circle periphery.

3. Light fitting according to claim 1 or according to claim 2, characterized in that the circular path element is at least part of an annular disk (17) having at least one annular surface (18), which carries the force-locking or form-fit means (19).

4. Light fitting according to one of claims 1 to 3, characterized in that the circular path element (18, 36) has teeth (19), into which at least one mating tooth (at 30) of the other rotary adjusting part (24, 40) may engage in a rotation-arresting manner.

5. Light fitting according to one of claims 1 to 3, characterized in that the circular path element forms a braking surface, against which at least one counterpart braking element of the other rotary adjusting part may be pressed in a rotation-arresting manner.

6. Light fitting according to one of claims 1 to 5, characterized in that the distance piece is constructed, for example, in the manner of a spoke (16) or disk.

7. Light fitting according to one of claims 1 to 5, characterized in that the distance piece is formed by a light fitting housing such as, for example, a transformer shell (42), which simultaneously defines the axis of rotation (x).

8. Light fitting according to one of claims 1 to 7, characterized in that the circular path element (18, 36) carries a scale (S) and the other rotary adjusting part (24, 40) forms a pointer (41), which cooperates with the scale (S).

## Revendications

1. Appareil d'éclairage comprenant un support (13) qui porte une armature de douille de lampe (12) et auquel est incorporé au moins un dispositif de déplacement en rotation (A, B) pourvu de deux parties principales de déplacement en rotation (17, 32 ; 43, 32) parmi lesquelles l'une (17 ; 43) peut être déplacée selon un arc de cercle dans un plan de rotation et autour d'un axe de rotation commun (y ; x) par rapport à l'autre partie de déplacement en rotation (32 ; 32) en pouvant être bloquée en rotation sur l'autre partie de déplacement en rotation (32 ; 32) par conjugaison des forces ou des formes, cependant que la première (17 ; 43) des parties de déplacement en rotation constitue un élément de trajectoire circulaire (18 ; 36) qui est à peu près en forme de bande, qui est maintenu éloigné de l'axe de rotation (y ; x) au moyen d'au moins une entretoise (16 ; 16) et qui comprend des moyens de conjugaison des forces ou des formes (19), ceux-ci coopérant avec des moyens de conjugaison des forces ou des formes (30) de l'autre partie de déplacement en rotation (32 ; 32), caractérisé par le fait :
- que l'axe de rotation (y ; x) traverse à la fois une première partie centrale en forme de moyeu (15 ; en x) de la première partie de déplacement en rotation (17 ; 43) et une deuxième partie centrale en forme de moyeu (23 ; en 12) de l'autre partie de déplacement en rotation (32 ; 32) qui est mobile en rotation par rapport à la précédente ;
- que l'entretoise (16 ; 16) est disposée entre la première partie centrale en forme de moyeu (15 ; en x) et l'élément de trajectoire circulaire à peu près en forme de bande (18 ; 36) ;
- que la deuxième partie centrale en forme de moyeu (23 ; en 12) est pourvue d'un bras de maintien (24 ; 40) qui porte les moyens de conjugaison des forces ou des formes (30) de l'autre partie de déplacement en rotation (32 ; 32), ceux-ci coopérant avec les moyens de conjugaison des forces ou des formes (19) de l'élément de trajectoire circulaire (18 ; 36).

2. Appareil d'éclairage selon la revendication 1, caractérisé par le fait que l'élément de trajectoire circulaire (18 ; 36) s'étend au maximum sur la totalité du pourtour du cercle.

3. Appareil d'éclairage selon la revendication 1 ou selon la revendication 2, caractérisé par le fait que l'élément de trajectoire circulaire constitue au moins une partie d'une couronne annulaire (17) comportant au moins une surface annulaire (18) qui porte les moyens de conjugaison des forces ou des formes (19).

4. Appareil d'éclairage selon l'une des revendications 1 à 3, caractérisé par le fait que l'élément de trajectoire circulaire (18 ; 36) présente une denture (19) avec laquelle au moins une denture conjuguée (en 30) de l'autre partie de déplacement en rotation (24 ; 40) peut engrener en bloquant la rotation.

5. Appareil d'éclairage selon l'une des revendications 1 à 3, caractérisé par le fait que l'élément de trajectoire circulaire constitue une surface de freinage contre laquelle au moins un élément de freinage conjugué de l'autre partie de déplacement en rotation peut être serré en bloquant la rotation.

6. Appareil d'éclairage selon l'une des revendications 1 à 5, caractérisé par le fait que l'entretoise est réalisée à peu près sous la forme de rayons (16) ou sous celle d'un disque.

7. Appareil d'éclairage selon l'une des revendications 1 à 5, caractérisé par le fait que l'entretoise est constituée par un boîtier de l'appareil d'éclairage qui définit en même temps l'axe de rotation (x), comme par exemple un boîtier de transformateur (42).

8. Appareil d'éclairage selon l'une des revendications 1 à 7, caractérisé par le fait que l'élément de trajectoire circulaire (18 ; 36) porte une graduation (S), et que l'autre partie de déplacement en rotation (24 ; 40) constitue un index (41) qui coopère avec la graduation (S).
